# EUROPÄISCHE PATENTSCHRIFT

(11) **EP 3 930 860 B1**
(45) Veröffentlichungstag und Bekanntmachung des Hinweises auf die Patenterteilung: **28.08.2024**
(21) Anmeldenummer: 20711770.6
(22) Anmeldetag: 14.02.2020
(51) Int. Cl.: A63B 21/00, A63B 21/075, A63B 21/072, A63B 23/12, A63B 23/035, A63B 21/06

(54) **HALTEVORRICHTUNG FÜR DIE BENUTZUNG VON GYMNASTIKGERÄTEN**
HOLDING DEVICE FOR USING GYMNASTIC EQUIPMENT
DISPOSITIF DE TENUE POUR L'UTILISATION D'APPAREILS DE GYMNASTIQUE

(30) Priorität: 27.02.2019 AT 732019; 01.07.2019 AT 2402019
(43) Veröffentlichungstag der Anmeldung: 05.01.2022
(73) Patentinhaber: Schatz, Ralph, 3340 Waidhofen an der Ybbs (AT); Riegler, Stefan, 4050 St. Martin/Traun (AT); Kaltenbrunner, Eric, 4225 Luftenberg (AT); Riegler, Matthias, 4311 Schwertberg (AT)
(72) Erfinder: Schatz, Ralph, 3340 Waidhofen an der Ybbs (AT); Riegler, Stefan, 4050 St. Martin/Traun (AT); Kaltenbrunner, Eric, 4225 Luftenberg (AT); Riegler, Matthias, 4311 Schwertberg (AT)
(86) Internationale Anmeldenummer: PCT/AT2020/000002
(87) Internationale Veröffentlichungsnummer: WO 2020/172695

(56) Entgegenhaltungen:
- CN-U- 205 145 487
- US-A- 4 351 526
- US-A- 5 993 362
- US-A1- 2009 275 447
- US-A1- 2010 144 501
- US-A1- 2013 123 072
- US-A1- 2014 207 039
- US-A1- 2017 296 864
- US-B1- 6 183 400

## Beschreibung

Die Erfindung betrifft eine Haltevorrichtung für die Benutzung von Gymnastikgeräten zwecks Muskelaufbautrainings.

Die DE 20 2008 014283 U1 zeigt eine Haltevorrichtung für das Halten einer Hantelscheibe. Die Haltevorrichtung umfasst einen im Wesentlichen flächigen Griffteil, einen Bügel und einen Bolzenstummel, wobei der Bolzenstummel von einer Hauptfläche des Griffteils absteht und sich der Bügel an der vom Bolzenstummel abgewandten Seite befindet und sich bereichsweise vom Griffteil abhebt. Bei der bestimmungsgemäßen Verwendung steckt eine Person eine Hand zwischen den Bügel und den Griffteil, sodass der Griffteil mit seiner dort konvex geformten Außenfläche an der Handfläche anliegt und durch die Hand gefasst wird. Der Bolzenstummel verläuft in die zentrale Öffnung einer kreisringförmigen Hantelscheibe hinein und die Hantelscheibe ist an dem Bolzenstummel fixiert. Wahlweise können auch zwei derartige Haltevorrichtungen verwendet werden, deren Bolzenstummel von gegenüberliegenden Seiten her in die zentrale Öffnung einer Hantelscheibe ragen.

Die der Erfindung zu Grunde liegende Aufgabe besteht darin, das aus der DE 20 2008 014283 U1 bekannte Prinzip dahingehend zu verbessern, dass es bezüglich Richtungen und Größen jener Kräfte, welche komfortabel zwischen der Haltevorrichtung und einer diese bestimmungsgemäß haltenden menschlichen Hand übertragen werden können, weniger Einschränkungen gibt. Es soll also die die Bandbreite von Richtungen und Größen jener Kräfte, welche zwischen Hand und Haltevorrichtung komfortabel übertragbar sind, erweitert werden, damit unter Anwendung der Haltevorrichtung eine größere Bandbreite von gymnastischen Übungen ermöglicht wird und Übungen ohne Schmerzen länger durchgehalten und/oder öfter wiederholt werden können. Nichtzuletzt soll die Haltevorrichtung neben dem Halten von Hantelscheiben auch die Bedienung von weiteren Gymnastikvorrichtungen wie insbesondere Kabelzügen und Widerstandsbändern unterstützen.

Mit der vorliegenden Erfindung wird eine Haltevorrichtung für die Benutzung von Gymnastikvorrichtungen zwecks Muskelaufbautrainings gemäß Anspruch 1 bereitgestellt.

Für das Lösen der Aufgabe wird von der Bauweise gemäß der DE 20 2008 014283 U1 ausgegangen. Als wesentliche erfindungsgemäße Verbesserung dazu wird vorgeschlagen, jene Fläche des flächigen Griffteils, an welcher bei bestimmungsgemäßer Benutzung eine Hand der die Haltevorrichtung verwendenden Person anliegt, mit vier rinnenförmigen Vertiefungen auszustatten, welche bei bestimmungsgemäßer Benutzung parallel zu Zeigefinger, Mittelfinger, Ringfinger und kleinem Finger der Hand verlaufen und so bemessen und zueinander beabstandet sind, dass jeweils einer dieser Finger in jeweils einer dieser rinnenförmigen Vertiefungen Platz findet.

Durch diese einfach zu realisierende Maßnahme wird erreicht, dass vor allem auch Kräfte, welche zwischen dem Griffteil und der Hand zu übertragen sind, und namhaft Kraftkomponenten aufweisen, welche zur Handfläche im wesentlichen parallel und zu den besagten Fingern im wesentlichen normal ausgerichtet sind, sehr gut, nämlich ohne extreme lokale Druckmaxima und ohne Scheuern übertragen werden können.

In einer besonders bevorzugten Ausführungsform enden die rinnenförmigen Vertiefungen an deren bestimmungsgemäß von der Handfläche abgewandt liegenden Ende jeweils in einer lochartigen Vertiefung, deren dem restlichen Längsbereich der rinnenartigen Vertiefungen zugewandte Begrenzungsfläche annähernd normal zur bestimmungsgemäßen Berührungsfläche des Griffteils mit einer durch diesen gehaltenen Hantelscheibe ausgerichtet ist.

Die Erfindung wird einschließlich weiterer vorteilhafter optionaler Zusatzmerkmale an Hand von Zeichnungen veranschaulicht.
- Fig. 1:: zeigt eine beispielhafte erfindungsgemäße Haltevorrichtung 1 mit Blickrichtung schräg auf jene Fläche des Griffteils 2 der Haltevorrichtung, an welcher bei bestimmungsgemäßer Benutzung die linke Handfläche eines Menschen aufliegt.
- Fig. 2:: zeigt in Explosionsdarstellung eine Hantelscheibe in seitlicher Schnittansicht und sowohl die Haltevorrichtung 1 von Fig. 1 als auch eine spiegelverkehrte Haltevorrichtung jeweils in Seitenansicht mit Blickrichtung auf jenen Bereich des jeweiligen Griffteils 2, an welchem bei bestimmungsgemäßer Verwendung die Fingerspitzen einer die Haltevorrichtung 1 benutzenden Person anliegen.
- Fig. 3:: zeigt in Explosionsdarstellung die Haltevorrichtung 1 von Fig. 1 sowie zwei Hantelscheiben und Zusatzteile der Haltevorrichtung, die zum Halten der Hantelscheiben dienen.
- Fig. 4:: zeigt in Explosionsdarstellung die Haltevorrichtung 1 von Fig. 1 sowie Zusatzeile für die Verbindung zu Zugmitteln wie Seilen oder Bändern.
- Fig. 5:: zeigt in Schrägrissansicht die bei bestimmungsgemäßer Benutzung von der Handfläche der linken Hand abgewandt liegende Seite ("Unterseite") des Griffteils der Haltevorrichtung 1 von Fig. 1.
- Fig. 6:: zeigt in Schrägrissansicht die Haltevorrichtung 1 von Fig. 1 mit daran befestigter Handgelenksstütze.
- Fig. 7:: zeigt in seitlicher Explosionsdarstellung die Haltevorrichtung von Fig. 1 mit daran befestigtem Kugelrollenset.

Von der Haltevorrichtung 1 gemäß Fig. 1 sind der Griffteil 2, der Bügel 3 und die Schlaufe 4 sichtbar.

Der Griffteil 2 ist ein zumindest annähernd flächiger Körper, dessen Oberfläche sich grob in zwei Flächenbereiche, nämlich eine sogenannte "Unterseite" 5 (Fig. 3) und eine sogenannte "Handseite" 6 aufteilen lässt, welche das Volumen des Griffteils 2 zwischen sich einschließen. (Die Namensgebung bedeutet nicht, dass die Unterseite 5 zwangsweise unterhalb der Handseite 6 liegt.)

Die Unterseite 5 (Fig. 3) ist typischerweise im Wesentlichen eben ausgebildet.

Im Groben ist die Handseite 6 sanft konvex gewölbt. Teile der Handseite 6 sind im Gegensatz zur sonstigen konvexen Wölbung als Rinne oder sogar Durchbruch ausgebildet.

Der Bügel 3 ist an zwei voneinander beabstandeten Befestigungsstellen am Griffteil 2 befestigt und überbrückt zwischen diesen Befestigungsstellen die Handseite 6 des Griffteils derart, dass sich der Handflächenbereich einer menschlichen Hand zwischen Bügel 3 und Handseite 6 hindurch erstrecken kann und dabei mit der Handfläche auf der Handseite 6 anliegt und mit der Außenseite der Hand an der Unterseite des Bügels 3.

Der Bügel 3 kann aus einem flexiblen textilen oder lederartigen Material gebildet sein oder aus einem starren Material, welches an der Seite des Griffteils mit einer Polsterung versehen ist. Jedenfalls sollte die Weite der Öffnung zwischen Bügel 3 und Griffteil 2 einstellbar sein, sodass sie an unterschiedlich große Hände anpassbar ist.

Von erfindungsgemäß wesentlicher Bedeutung ist, dass die Handseite 6 vier rinnenförmigen Vertiefungen 7 aufweist, welche bei bestimmungsgemäßer Benutzung parallel zu Zeigefinger, Mittelfinger, Ringfinger und kleinem Finger der am Griffteil 2 aufliegenden Hand verlaufen und so bemessen und zueinander beabstandet sind, dass jeweils einer dieser Finger in jeweils einer dieser rinnenförmigen Vertiefungen 7 Platz findet.

Bevorzugt sind jene Flächenbereiche der rinnenförmigen Vertiefungen 7, an welchen die besagten Finger anliegen, mit jeweils einem Haftreibung fördernden Oberflächenbelag 8 versehen. Auch die neben dem Bügel 3 liegenden Auflageflächen für den Daumen und den Handballen der am Griffteil 2 aufliegenden Hand sind bevorzugt mit derartigen Haftreibung fördernden Oberflächenbelag 8 versehen.

Durch diese Oberflächenbeläge 8 wird die Übertragbarkeit der weiter oben erwähnten Kräfte zwischen dem Griffteil 2 und der Hand der die Haltevorrichtung 1 benutzenden Person auf komfortable Weise weiter verbessert.

Bevorzugt nimmt die Tiefe der rinnenförmigen Vertiefungen 7 von jener Seite weg, an welcher bei bestimmungsgemäßer Nutzung die Fingeransätze einer Hand anliegen, von Null beginnend kontinuierlich zu. Gegenüber einer stufigen Zunahme wird damit ein größerer Berührungsbereich zwischen Fingern und Griffteil erreicht, was zu geringerer Kraft pro Berührungsflächenbereich und höherem Berührkomfort führt.

Besonders bevorzugt enden die rinnenförmigen Vertiefungen 7 an deren bestimmungsgemäß von der Handfläche abgewandt liegenden Ende jeweils in einer lochartigen Vertiefung 9, deren jeweilige, dem restlichen Längsbereich der jeweiligen rinnenförmigen Vertiefung 7 zugewandte Begrenzungsfläche 10 zumindest bereichsweise zumindest annähernd normal zur Unterseite 5 des Griffteils 2 ausgerichtet ist.

Durch diese Ausrichtung der Begrenzungsflächen 10 wird erreicht, dass der Griffteil 2 durch die Hand der benutzenden Person sehr gut gefasst werden kann und, dass von der Hand auf den Griffteil 2 extrem gut Kräfte übertragen werden können, welche zum Handgelenk hin ausgerichtet sind.

Die ringartige Schlaufe 4 ist an der vom Griffteil 2 abgewandten Seite des Bügels 3, in dessen zentralem Bereich, befestigt. Typischerweise ist sie als Ring aus Stahl ausgebildet. Durch diese Schlaufe 4 ist die Haltevorrichtung 1 von der Seite des Bügels 2 her - und damit vom Handrücken der die Haltevorrichtung benutzenden Person her - mit einem Zugmittel zu verbinden. Üblicherweise wird dabei als Zwischenglied ein Karabinerhaken verwendet. Damit kann die Haltevorrichtung 1 auch als Handhabe für die Bedienung von Übungsgeräten verwendet werden, bei denen Gewichte mittels Seilen (üblicherweise als "Kabelzug" bezeichnet) bewegt werden. Ebenso kann die Haltevorrichtung 1 über die Schlaufe 4 mit Widerstandsbändern verbunden werden. Widerstandsbänder in diesem Sinn sind gummielastische Bänder, die für Trainingszwecke durch Muskelkraft zyklisch gespannt und entspannt werden.

Fig. 3 und Fig. 4 veranschaulichen das Halten von Hantelscheiben 11 mit Hilfe von erfindungsgemäßen Haltevorrichtungen 1. Die Haltevorrichtungen 1 sind dazu mit einem Bolzenstummel 12 ausgestattet, welcher mit dem Griffteil 2 starr verbunden ist - beispielsweise durch eine Schraubverbindung - und vom Zentralbereich der Unterseite 5 des Griffteils 2 absteht.

Beim Anwendungsfall gemäß Fig. 3 steckt eine Person, welche die erfindungsgemäßen Haltevorrichtungen bestimmungsgemäß benutzt, jeweils eine Hand zwischen jeweils einen Bügel 3 und den zugehörigen Griffteil 2 und führt die damit an ihren beiden Händen befestigten beiden Haltevorrichtungen 1 so an die Hantelscheibe 11 heran, dass die beiden Bolzenstummel 12, welche jeweils von einer Unterseite eines Griffteils 2 abstehen, von gegenüberliegenden Seiten her in die zentrale Durchgangsöffnung der Hantelscheibe 11 hineinragen, und drückt die beiden Haltevorrichtungen 1 sanft aufeinander zu.

Solange die relative Position der Haltevorrichtungen 1 zueinander nicht weiter verändert wird, ist die Hantelscheibe 11 sicher zwischen den beiden Haltevorrichtungen 1 gehalten und kann gemeinsam mit diesen wie auch immer bewegt werden. Typischerweise kann die Hantelscheibe 11 dann in der senkrechten Symmetrieebene des Körpers der stehenden oder sitzenden Person auf und ab bewegt werden, womit beispielsweise die Brustmuskulatur der Person sehr gut trainiert wird, ohne dass die Handgelenke unangenehm belastet werden.

Gemäß einer optionalen Weiterentwicklung der Erfindung sind die jeweils vom Griffteil 2 abgewandt liegenden - freien - Stirnflächen der Bolzenstummel 12 permanentmagnetisch ausgebildet, sodass sich die freien Stirnflächen der beiden Bolzenstummel 12 magnetisch anziehen. Damit wird das Halten der Haltervorrichtung 1 an der Hantelscheibe 11 erleichtert.

Gemäß einer optionalen Weiterentwicklung der Erfindung sind die jeweils von den Griffteilen 2 abgewandt liegenden - freien - Stirnflächen der Bolzenstummel 12 als miteinander lösbar verbindbare Teile ausgebildet, beispielsweise als zueinander komplementär zusammenpassende Schraub-, Rast- oder Bajonettverbindungsteile. Damit ist ein besonders sicheres und damit komfortables Halten der Haltevorrichtung 1 an der Hantelscheibe 11 erreichbar.

Fig. 3 lehrt die Verwendung einer erfindungsgemäßen Haltevorrichtung 1 für das Halten von Hantelscheiben 11 mit nur einer Hand und damit auch mit nur einer einzigen Haltevorrichtung 1. Die Haltevorrichtung 1 umfasst dazu neben dem Griffteil 2, dem Bügel 3 und dem Bolzenstummel 12 ein Verlängerungsstück 13 und einen Gegenhalter 14.

An jener Stirnseite des Bolzenstummels 12, welche vom Griffteil 2 abgewandt liegt, verläuft eine Gewindebohrung in den Bolzenstummel 12 hinein, in welche ein Verlängerungsstück 13 eingeschraubt ist.

Das Verlängerungsstück 13 besteht aus einem Auflageteil und einem Gewindebolzen, welche bevorzugt monolithisch miteinander ausgebildet sind. Der Auflageteil hat die äußere Form eines kurzen Profilstücks, beispielsweise eines Kreiszylinders. Er ist dazu ausgelegt, in die zentrale Durchgangsöffnung einer Hantelscheibe 11 eingesteckt werden zu können, sodass die Mantelfläche der zentralen Durchgangsöffnung der Hantelscheibe an der Mantelfläche des Auflageteils aufliegen kann. Von einer der Stirnseiten des Auflageteils steht der Gewindebolzen axial ab. Der Gewindebolzen des Verlängerungsstücks 13 ist in die Gewindebohrung am Bolzenstummel 12 einschraubbar.

Von der zweiten Stirnseite des Auflageteils des Verlängerungsstücks 13 her verläuft eine weitere Gewindebohrung in das Verlängerungsstück 13 hinein. In diese weitere Gewindebohrung kann ein weiterer Gewindebolzen eingeschraubt werden, welcher zu einem weiteren Verlängerungsstück 13 gehören kann (nicht dargestellt), oder - wie dargestellt - zu einem Gegenhalter 14.

Der Gegenhalter 14 umfasst neben dem weiteren Gewindebolzen einen weiteren Auflageteil und einen Abschlussteil 15. Der Auflageteil am Gegenhalter 14 ist wiederum dazu ausgelegt, in die zentrale Durchgangsöffnung einer Hantelscheibe 11 eingesteckt werden zu können, sodass die Mantelfläche der zentralen Durchgangsöffnung der Hantelscheibe an der Mantelfläche des Auflageteils aufliegen kann. Der Abschlussteil 15 weist zumindest in einer zur Achsrichtung des Auflageteils normal liegenden Richtung eine größere Abmessung auf als der Durchmesser der zentralen Durchgangsöffnung einer Hantelscheibe 11. Er ist dazu vorgesehen, Bewegung der Hantelscheibe 11 vom Griffteil 2 weg zu blockieren.

In Abhängigkeit davon, wie viele Hantelscheiben 11 stirnseitig aneinandergereiht gleichzeitig durch die Haltevorrichtung 1 gehalten werden sollen, ist die Anzahl von Verlängerungsstücken 13 zu wählen.

Falls nur eine einzelne Hantelscheibe 11 mit nur einer einzelnen Haltevorrichtung 1 gehalten werden soll, braucht kein Verlängerungsstück 13 verwendet zu werden. Nachdem die Hantelscheibe 11 auf den Bolzenstummel 12 der Haltevorrichtung 1 aufgeschoben wurde, kann der Gewindebolzen des Gegenhalters 14 direkt in die Gewindebohrung am Bolzenstummel 12 eingeschraubt werden.

Fig. 4 veranschaulicht eine beispielhafte Ausführung einer lösbaren Verbindung einer Öse 16 mit der Haltevorrichtung 1. Die Öse 16 weist einen ringartigen Bereich und einen Gewindebolzen auf. Der Gewindebolzen der Öse 16 ist in eine Muttergewindebohrung am freien Ende des mit dem Griffteil 2 verbundenen Bolzenstummels 12 einschraubbar. Optional könnte der Bolzenstummel 12 auch weggelassen werden und der Gewindebolzen der Öse 16 auch in eine Muttergewindebohrung direkt an der Unterseite 5 des Griffteils 2 eingeschraubt werden.

Wie an der weiter oben erwähnten Schlaufe 4 sind an der Öse 16 wiederum Kabelzüge oder Widerstandsbänder für gymnastische Übungen befestigbar. Im Gegensatz zur Befestigung an der Schlaufe 4 liegt dabei der Kraftangriffspunkt bezüglich der Hand der die Haltevorrichtung verwendenden Person auf der Seite der Handfläche und nicht auf der Seite des Handrückens - womit entgegengesetzt ausgerichtete Zugkräfte auf die Hand übertragbar sind.

Fig. 5 zeigt eine beispielhafte Ausführung der Unterseite 5 des Griffteils 2.

Gut sichtbar ist hier, dass die lochartigen Vertiefungen 9 zur Unterseite 5 hin offen sind. Gegenüber eine sackartigen, unten geschlossenen Ausführung der Vertiefungen 9 (die ebenfalls möglich ist) ist die Ausführung als Durchgangsöffnung aus Platzgründen und hinsichtlich der besseren Zugänglichkeit für Reinigungsarbeit vorteilhaft.

Wie dargestellt ist es vorteilhaft, wenn die lochartigen Vertiefungen 9 zu den von der Handwurzel abgewandt liegenden Rändern von Unterseite 5 und Handseite 6 hin durch Wände 17 abgetrennt sind. Gegenüber einer Bauweise ohne derartige Wände 17, bei welcher also die lochartigen Vertiefungen 9 zu den Rändern der besagten Flächen hin offen sind, womit ein gabel- oder kammartiges Aussehen entsteht, wird Gefahr verringert, dass Finger zwischen dem Griffteil 2 und anderen Gegenständen gequetscht werden können.

Zentral an der Unterseite des Griffteils 2 befindet sich eine Gewindebohrung 18. An dieser können diverse Zusatzteile, wie beispielsweise die schon erwähnten Teile Bolzenstummel 12 und Öse 16, und noch weitere Teile durch Einschrauben lösbar befestigt werden.

Eine weitere vorteilhafte Besonderheit an der Unterseite 5 des Griffteils 2 ist die Vertiefung 19. Diese Vertiefung 19 hat die Form einer geraden Nut mit ebener Grundfläche, in welche die zuvor erwähnte Gewindebohrung 18 einmündet. Zu dem Rand der Unterseite 5 hin, welcher bei bestimmungsgemäßer Verwendung im Nahbereich jener Hand liegt, die den Griffteil 2 hält, ist der obere Bereich der Vertiefung durch einen brückenartigen Materialbereich 20 überdeckt. Mit Ausnahme des diesen brückenartigen Materialbereich 20 eingenommenen Volumens verläuft die Vertiefung 19 bis an den seitlichen Rand des Griffteils und ist zu diesem hin offen.

Der Nutzen der Vertiefung 19 wird an Hand von Fig. 6 anschaulich:
Fig. 6 zeigt eine optionale vorteilhafte Erweiterung der erfindungsgemäßen Haltevorrichtung 1 mit einer Handgelenksstütze 21, welche einen verstellbaren Ringkörper 22 und eine Anschlussleiste 23 umfasst.

Bestimmungsgemäß umfasst der Ringkörper 22 den Unterarm der die Haltevorrichtung benutzenden Person knapp oberhalb des Handgelenks. Die Anschlussleiste 23 ragt in die Vertiefung 19 an der Unterseite 5 des Griffteils 2 bis über die dortige Gewindebohrung 18 und ist dort mittels einer Schraube, welche durch eine Bohrung in der Anschlussleiste hindurch verläuft, lösbar fixiert.

Die Handgelenksstütze 21 dient dazu, Belastungen des Handgelenks der die Haltevorrichtung verwendenden Person zu vermeiden.

Fig. 7 zeigt eine weitere beispielhafte vorteilhafte Erweiterung der Haltevorrichtung 1. Diese Erweiterung ist ein Rollenset 24. Dieses weist Wälzkörper 25 (Kugeln oder Rollen), ein Lagergehäuse 26, in welchem die Wälzkörper 25 drehbar gelagert sind, und einen Gewindebolzen 27 auf, mit welchem das Set an der Gewindebohrung 18 an der Unterseite 5 des Griffteils 2 lösbar verbindbar ist. Eine Person, welche an beiden Händen jeweils eine derart ausgestattete Haltevorrichtung 1 trägt, kann damit beispielsweise auf ebenem Boden Liegestütze machen, bei denen durch die Hände keinerlei horizontal ausgerichtete Kraftkomponenten auf den Untergrund übertragen werden - womit zusätzlich zur Muskelkraft auch die Koordinationsfähigkeit stark trainiert wird.

An Stelle der zu den diversen Ausführungsvarianten erwähnten Gewindeverbindungen können sehr gut auch Bajonettverbindungen verwendet werden oder auch Kombinationen von Schraub- und Bajonettverbindungen. (Bei einer Kombination von Schraub- und Bajonettverbindung sind Gewindegänge an einem oder mehreren Umfangsbereichen entfernt; dadurch können zum Verbinden Schraube und Mutter axial über mehrere Gewindegänge hinweg ineinander geschoben werden und dann aneinander lösbar fixiert werden, indem sie relativ zueinander ein kleines Stück um die gemeinsame Gewindeachse verdreht werden.)

Anstatt der erwähnten Schraub- oder Bajonettverbindungen können auch Rastverbindungen gut verwendet werden. Rastverbindungen in diesem Sinne sind Steckverbindungen, welche aneinander gesichert sind, indem ein Rastvorsprung von einem Teil aus in eine Rastvertiefung in den anderen Teil aus eingreift, wobei das Eingreifen von Vorsprung und Vertiefung durch elastische Vorspannung von tragenden Materialbereichen unterstützt wird. Die Rastverbindungen sind dabei wahlweise auch mit Schraubverbindungen oder Bajonettverbindungen kombinierbar.

Indem der Griffteil 2 die weiter oben erwähnten erfindungsgemäßen rinnenförmigen Vertiefungen 7 aufweist, wird der Griffteil 2 extrem gut komfortabel und sicher durch eine Hand fassbar. Erst auf Grund dieser guten Fassbarkeit wird es sinnvoll am Griffteil 2 die erwähnten Anschlussmöglichkeiten für unterschiedliche Gymnastikgeräte vorzusehen, weil ohne diese gute Fassbarkeit Übungen an den Gymnastikgeräten nur sehr unbefriedigend möglich wären.

## Patentansprüche

1. Haltevorrichtung (1) für die Benutzung von Gymnastikvorrichtungen zwecks Muskelaufbautrainings, wobei die Haltevorrichtung (1) einen Griffteil (2) und einen Bügel (3) aufweist, wobei das Volumen des Griffteils (2) im Wesentlichen zwischen einer Unterseite (5) und einer Handseite (6) eingeschlossen ist, wobei die Handseite (6) die bestimmungsgemäße Auflagefläche für eine Hand der die Haltevorrichtung (1) benutzenden Person ist, und abgesehen von lokalen Vertiefungen und/oder Durchbrüchen konvex gewölbt ist, wobei der Bügel (3) an zwei voneinander beabstandeten Befestigungsstellen am Griffteil (2) befestigt ist und mit dem dazwischenliegenden Längsbereich einen Bereich der Handseite (6) in einem Abstand zu dieser überbrückt, und wobei an der Unterseite (5) Teile für die lösbare Befestigung einer Hantelscheibe (11) lösbar befestigbar sind, wobei die Handseite (6) des Griffteils (2) vier rinnenförmigen Vertiefungen (7) aufweist, welche so bemessen und zueinander beabstandet sind, dass bei bestimmungsgemäßer Benutzung der Haltevorrichtung (1) von der auf der Handseite (6) aufliegenden Hand, mit Ausnahme des Daumens, jeder Finger in jeweils einer der rinnenförmigen Vertiefungen (7) Platz findet, wobei im mittleren Längsbereich des Bügels (3) eine ringartige Schlaufe (4) befestigt ist, an welcher ein Karabinerhaken einhängbar ist, um die Haltevorrichtung (1) mit einem Zugmittel zu verbinden.

2. Haltevorrichtung (1) nach Anspruch 1, **dadurch gekennzeichnet, dass** die Tiefe der rinnenförmigen Vertiefungen (7) von jener Seite her, an welcher bei bestimmungsgemäßer Nutzung die Fingeransätze der an der Handseite (6) anliegenden Hand anliegen, von Null beginnend kontinuierlich zunimmt.

3. Haltevorrichtung (1) nach Anspruch 1 oder 2, **dadurch gekennzeichnet, dass** die rinnenförmigen Vertiefungen (7) an deren bestimmungsgemäß von der Handfläche abgewandt liegenden Ende jeweils in einer lochartigen Vertiefung (9) enden, deren der jeweiligen rinnenförmigen Vertiefung (7) zugewandte Begrenzungsfläche (10) zumindest bereichsweise zumindest annähernd senkrecht ausgerichtet ist, wenn die Haltevorrichtung (1) ohne sonstige Krafteinwirkungen auf einer ebenen horizontalen Unterlage aufliegt.

4. Haltevorrichtung (1) nach einem der Ansprüche 1 bis 3, **dadurch gekennzeichnet, dass** jene Flächenbereiche der rinnenförmigen Vertiefungen (7), an welchen bei bestimmungsgemäßer Verwendung Finger einer Hand anliegen, mit einem Oberflächenbelag (8) versehen sind, welcher verglichen mit der sonstigen Oberfläche des Griffteils (2) gegenüber menschlicher Haut höhere Haftreibung hat.

5. Haltevorrichtung (1) nach einem der Ansprüche 1 bis 4, **dadurch gekennzeichnet, dass** an der Unterseite (5) des Griffteils (2) eine Öse (16) lösbar befestigbar ist, an welcher ein Karabinerhaken einhängbar ist.

6. Haltevorrichtung (1) nach einem der Ansprüche 1 bis 5, **dadurch gekennzeichnet, dass** an der Unterseite (5) des Griffteils (2) eine Handgelenksstütze (21) lösbar befestigbar ist.

7. Haltevorrichtung (1) nach einem der Ansprüche 1 bis 6, **dadurch gekennzeichnet, dass** an der Unterseite (5) des Griffteils (2) ein Rollenset (24) lösbar befestigbar ist.

8. Haltevorrichtung (1) nach einem der Ansprüche 6 bis 7, **dadurch gekennzeichnet, dass** am mittleren Bereich der Unterseite (5) des Griffteils (2) eine Gewindebohrung (18) in den Griffteil (2) hinein führt und dass zur lösbaren Befestigung von Öse (16), Handgelenksstütze (21), Rollenset (24) oder von Befestigungsteilen für Hantelscheiben (11) ein Gewindebolzen in diese Gewindebohrung (18) einschraubbar ist.

9. Haltevorrichtung nach einem der Ansprüche 3 bis 8, **dadurch gekennzeichnet, dass** die lochartigen Vertiefungen (9) zu Unterseite (5) des Griffteils (2) hin offen sind.

10. Haltevorrichtung nach einem der Ansprüche 3 bis 9, **dadurch gekennzeichnet, dass** die lochartigen Vertiefungen (9) zu den von der Handwurzel abgewandt liegenden Rändern von Unterseite (5) und Handseite (6) hin durch eine Wand (17) abgetrennt sind.

## Claims

1. Holding device (1) for using gymnastics equipment for bodybuilding purposes, the holding device featuring (1) a grip part (2) and a bracket (3), the volume of the grip part (2) essentially enclosed between an underside (5) and a hand side (6), the hand side (6) being the intended contact surface for a hand of the person using the holding device (1) and, apart from local recesses and/or perforations, being convexly curved, the bracket (3) being attached to two attachment points on the grip part (2) that are spaced apart and, together with the intermediate longitudinal area, bridges an area of the hand side (6) at a distance from it, and parts for the releasable attachment of a weight plate (11) being releasably attachable next to the underside (5), the hand side (6) of the grip part (2) featuring four trough-shaped recesses (7) that are measured and spaced apart so that, when the holding device (1) is used as intended by the hand lying on the hand side (6), each finger (except the thumb) will find a place in the trough-shaped recesses (7),
wherein
in the mid-longitudinal area of the bracket (3) a ring-shaped loop (4) is attached in which a carabiner can be hung to connect the holding device (1) with a traction mechanism.

2. Holding device (1) according to claim 1, **characterised in that** the depth of the trough-shaped recesses (7) of the side on which the palm side of the fingers of the hand lying next to the hand side (6) during intended use continually increases, beginning with zero.

3. Holding device (1) according to claims 1 or 2, **characterised in that** the trough-shaped recesses (7) whose ends, which face away from the hand surface during intended use, each end in a hole-type recess (9), whose boundary surface (10) that faces toward the respective trough-shaped recess (7) is aligned at least approximately perpendicular (at least in some places) if the holding device (1) is lying on a level, horizontal subsurface without other effects of force.

4. Holding device (1) according to one of the claims 1 to 3, **characterised in that** each surface area of the trough-shaped recesses (7) next to which the fingers of a hand lie during intended use has a surface covering (8) that, compared with the other surface of the grip part (2), has greater adhesive friction toward human skin.

5. Holding device (1) according to one of the claims 1 to 4, **characterized in that** an eyelet (16) on which a carabiner can be hung is releasably attachable to the underside (5) of the grip part (2).

6. Holding device (1) according to one of the claims 1 to 5, **characterized in that** a wrist support (21) is releasably attachable to the underside (5) of the grip part (2).

7. Holding device (1) according to one of the claims 1 to 6, **characterized in that** a roller set (24) is releasably attachable to the underside (5) of the grip part (2).

8. Holding device (1) according to one of the claims 6 to 7, **characterized in that** a threaded bore (18) leads into the grip part (2) in the middle area of the underside (5) of the grip part (2), and that a threaded bolt can be screwed into this threaded bore (18) to releasably attach an eyelet (16), wrist support (21), roller set (24), or fasteners for weight plates (11).

9. Holding device according to one of the claims 3 to 8, **characterized in that** the hole-type recesses (9) are open toward the underside (5) of the grip part (2).

10. Holding device according to one of the claims 3 to 9, **characterized in that** the hole-type recesses (9) to the edges facing away from the wrist are separated from the underside (5) and the hand side (6) by a wall (17).

## Revendications

1. Dispositif de retenue (1) pour l'utilisation d'équipements de gymnastiques destinés à la musculation, le dispositif de retenue (1) étant doté d'un élément de poignée (2) et d'une anse (3), le volume de l'élément de poignée (2) étant principalement enfermé entre une partie inférieure (5) et une partie pour la main (6), la partie pour la main (6) correspondant à la surface d'appui appropriée à une main de la personne utilisant le dispositif de retenue (1), et ladite surface étant convexe à l'exception des cavités et/ou percées, l'anse (3) étant fixée à deux points de fixation espacés l'un de l'autre sur l'élément de poignée (2) et enjambant avec la surface longitudinale intermédiaire une zone de la partie pour la main (6) à distance de celle-ci, et des pièces destinées à la fixation détachable d'un disque d'haltère (11) pouvant être fixées de manière amovible sur la partie inférieure (5), la partie pour la main (6) de l'élément de poignée (2) présentant quatre cavités (7) en forme de gouttières, lesquelles sont dimensionnées et espacées de telle manière que, dans le cadre d'une utilisation correcte du dispositif de retenue (1) par la main posée sur la partie pour la main (6), chaque doigt, à l'exception du pouce, s'insère dans chacune des cavités (7) en forme de gouttières,
dans
la zone longitudinale centrale de l'anse (3), une boucle de forme annulaire (4) étant fixée, à laquelle il est possible d'accrocher un mousqueton, afin de connecter le dispositif de retenue (1) à un moyen de traction.

2. Dispositif de retenue (1) selon la revendication 1, **caractérisé en ce que** de chaque côté la profondeur des cavités (7) en forme de gouttières, contre lesquelles repose la base des doigts de la main s'appuyant sur la partie pour la main (6), augmente en continu à partir de zéro.

3. Dispositif de retenue (1) selon la revendication 1 ou 2, **caractérisé en ce que** les cavités (7) en forme de gouttières se terminent respectivement sur leur extrémité opposée à la paume par une cavité (9) en forme de trou, dont la surface de délimitation (10) orientée de manière appropriée vers la cavité (7) en forme de gouttière correspondante est, au moins par endroits, alignée au moins approximativement à la verticale, lorsque le dispositif de retenue (1) repose sur un support horizontal plan sans aucune autre force appliquée.

4. Dispositif de retenue (1) selon l'une des revendications 1 à 3, **caractérisé en ce que** lesdites zones des cavités (7) en forme de gouttières sur lesquelles reposent les doigts d'une main dans le cadre d'une utilisation correcte sont dotées d'un revêtement de surface (8), lequel en comparaison avec le reste de la surface de l'élément de poignée (2) est doté d'une adhérence plus élevée par rapport à la peau humaine.

5. Dispositif de retenue (1) selon l'une des revendications 1 à 4, **caractérisé en ce qu'**un oeillet (16) permettant d'accrocher un mousqueton peut être fixé de manière amovible sur la partie inférieure (5) de l'élément de poignée (2).

6. Dispositif de retenue (1) selon l'une des revendications 1 à 5, **caractérisé en ce qu'**un renfort de poignet (21) peut être fixé de manière amovible sur la partie inférieure (5) de l'élément de poignée (2).

7. Dispositif de retenue (1) selon l'une des revendications 1 à 6, **caractérisé en ce qu'**un jeu de roulettes (24) peut être fixé de manière amovible sur la partie inférieure (5) de l'élément de poignée (2).

8. Dispositif de retenue (1) selon l'une des revendications 6 à 7, **caractérisé en ce que**, sur la zone centrale de la partie inférieure (5) de l'élément de poignée (2), un alésage fileté (18) passe dans l'élément de poignée (2) et que, pour la fixation amovible de l'oeillet (16), du renfort de poignet (21), du jeu de roulettes (24) ou des pièces de fixation des disques d'haltère (11), un boulon fileté peut être vissé dans cet alésage fileté (18).

9. Dispositif de retenue selon l'une des revendications 3 à 8, **caractérisé en ce que** les cavités (9) en forme de trous sont ouvertes en direction de la partie inférieure (5) de l'élément de poignée (2).

10. Dispositif de retenue selon l'une des revendications 3 à 9, **caractérisé en ce que** les cavités (9) en forme de trous sont séparées par une paroi (17) des bords de la partie inférieure (5) et de la partie pour la main (6)n placés à l'opposé du carpe.
